# EUROPÄISCHE PATENTSCHRIFT

(11) **EP 2 918 913 B1**
(45) Veröffentlichungstag und Bekanntmachung des Hinweises auf die Patenterteilung: **15.11.2017**
(21) Anmeldenummer: 15158432.3
(22) Anmeldetag: 10.03.2015
(51) Int. Cl.: F23R 3/00, F23R 3/60

(54) **Brennkammer einer Gasturbine mit äusserer und innerer Brennkammerwand**
Combustion chamber of a gas turbine
Chambre de combustion d'une turbine à gaz

(30) Priorität: 11.03.2014 DE 102014204481
(43) Veröffentlichungstag der Anmeldung: 16.09.2015
(73) Patentinhaber: Rolls-Royce Deutschland Ltd & Co KG, 15827 Blankenfelde-Mahlow (DE)
(72) Erfinder: Gerendás, Miklós, Dr.-Ing., 15838 Am Mellensee (DE); Clemen, Carsten, Dr.-Ing., 15749 Mittenwalde (DE); Dörr, Thomas, Dr.-Ing., 12167 Berlin (DE)
(74) Vertreter: Hoefer & Partner Patentanwälte mbB

(56) Entgegenhaltungen:
- EP-A1- 1 491 823
- EP-A1- 1 767 835
- EP-A1- 2 402 659
- EP-A2- 1 493 970
- WO-A1-2011/070273
- US-A- 4 628 694
- US-A1- 2005 086 945

## Beschreibung

Die Erfindung bezieht sich auf die Brennkammer einer Gasturbine. Die Brennkammer weist eine äußere Brennkammerwand sowie eine innere Brennkammerwand auf.

Aus dem Stand der Technik ist es bekannt, die innere, heiße Brennkammerwand an der äußeren, kalten Brennkammerwand in geeigneter Weise zu lagern. Die beiden Brennkammerwände sind dabei voneinander beabstandet, um einen Zwischenraum zur Durchströmung von Kühlluft zu schaffen. Die äußere, kalte Brennkammerwand weist dabei eine Vielzahl von Prallkühllöchern auf, durch welche Kühlluft auf die dem Brennkammerinnenraum abgewandte Seite der inneren, heißen Brennkammerwand auftrifft, um diese zu kühlen. Die innere, heiße Brennkammerwand ist mit einer Vielzahl von Effusionslöchern versehen, durch welche Kühlluft austritt, welche sich an die Oberfläche der inneren Brennkammerwand anlegt, um diese zu kühlen und gegenüber den heißen Verbrennungsgasen abzuschirmen.

Derartige Brennkammern sind zwischen einem Hochdruckverdichter und einer Hochdruckturbine angeordnet.

Die äußere, kalte Brennkammerwand, welche eine Tragstruktur bildet, wird üblicherweise durch Verschweißen vorgefertigter Teile hergestellt. Am Ausströmbereich der Brennkammer werden Flansche und Brennkammeraufhängungen, welche als separate Schmiedeteile gefertigt sind, angeschweißt, um die Brennkammer zu lagern. Die Brennkammerwände selbst sind üblicherweise als Blechkonstruktion ausgeführt. Am vorderen Ende der Brennkammer ist ein Brennkammerkopf mit einer üblicherweise als Gussteil hergestellten Grundplatte vorgesehen. In dem Innenraum dieser äußeren, kalten Brennkammerwand wird dann die innere, heiße Brennkammerwand eingefügt. Diese besteht üblicherweise aus Schindeln, welche segmentartig ausgebildet sind. Die Schindeln sind als Gussteile ausgebildet und weisen angegossene Stehbolzen auf, welche durch Ausnehmungen der äußeren Brennkammerwand geführt und von außen über Muttern verschraubt werden.

Derartige Konstruktionen sind beispielsweise aus der US 5,435,139 A oder der US 5,758,503 A vorbekannt. Ferner sind aus der US 4,628,694 B und der EP 1 491 823 A1 eine Brennkammer mit den Merkmalen des Oberbegriffs des Anspruchs 1 bekannt.

Bei den aus dem Stand der Technik bekannten Lösungen werden somit stets Stehbolzen verwendet, um die innere Brennkammerwand (die Schindeln) zu befestigen. Um diese Befestigung funktionsgerecht durchzuführen, ist es erforderlich, die Stehbolzen mittels der Muttern vorzuspannen. Durch die hohe Temperatur auf der Seite der heißen, inneren Brennkammerwand, wird jedoch der Werkstoff der Stehbolzen so beansprucht, dass der Werkstoff kriecht. Hierdurch baut sich die Vorspannung der Stehbolzen ab. Als Folge treten Vibrationen der Schindeln der inneren Brennkammerwand auf. Dies kann zum Versagen der Befestigung der Schindeln führen und die gesamte Gasturbine zerstören.

Die Kühlung der Schindeln in der Nähe der Stehbolzen kann wegen der dort auftretenden Materialanhäufungen nicht optimal gestaltet werden. Somit treten an den Übergangsbereichen von den Schindeln zu den Stehbolzen höhere Temperaturen auf, die die Temperaturen im restlichen Bereich der Schindeln übertreffen.

Ein weiterer Nachteil der vorbekannten Lösungen besteht darin, dass im Bereich der Austrittsdüse der Brennkammer eine Dichtung oder Dichtlippe vorgesehen ist, welche den Abgasstrahl zu den umgebenden Bauteilen hin abdichtet und diesen zu den Leitschaufeln der Hochdruckturbine zuführt. Diese Dichtlippen verschleißen bei Lockerung der Schindeln oder bei Vibrationen der Schindeln. Dabei erweist es sich als nachteilig, dass die Dichtlippe als Teil der Tragstruktur der Brennkammer ausgebildet ist und nicht in einfacher Weise ausgetauscht werden kann.

Die US 4 628 694 A offenbart eine doppelwandige Brennkammer, welche mit Schindeln belegt ist, die an ihrem vorderen Bereich und an ihrem Endbereich jeweils in Ringnuten der äußeren Brennkammerwand gelagert sind.

Eine weitere Brennkammerkonstruktion ist aus der EP 2 402 659 A1 bekannt. Dabei ist eine einwandige Brennkammer dargestellt, welche an ihrem hinteren Endbereich an einem die Brennkammerkonstruktion umgebenden Gehäuse fixiert ist.

Eine weitere Brennkammerkonstruktion ist aus der WO 2011/070273 A1 vorbekannt. Die dort beschriebene Brennkammer weist eine einstückig mit einer Kopfplatte ausgebildete Wandung auf, welche an ihrem rückseitigen Ende einstückig mit einem hinteren Brennkammerflansch verbunden ist.

Eine ähnliche Konstruktion zeigt auch die US 2005/0086945 A1. Dabei ist ebenfalls eine einwandige Brennkammer gezeigt, welche verschiebbar an einem Brennkammerkopf gelagert und mit ihrem hinteren Ende an einer Wandung der Gasturbine fixiert ist.

Der Erfindung liegt die Aufgabe zugrunde, eine Brennkammer einer Gasturbine der eingangs genannten Art zu schaffen, welche bei einfachem Aufbau und einfacher, kostengünstiger Herstellbarkeit ein hohes Maß an Betriebssicherheit und eine hohe Lebensdauer aufweist.

Erfindungsgemäß wird die Aufgabe durch die Merkmalskombination des Anspruchs 1 gelöst, die Unteransprüche zeigen weitere vorteilhafte Ausgestaltungen der Erfindung.

Erfindungsgemäß ist somit vorgesehen, dass die innere Brennkammerwand an ihrem vorderen Endbereich, bezogen auf die Durchströmungsrichtung der Brennkammer, längs verschiebbar in einer Nut im Bereich einer Grundplatte, welche einem

Brennkammerkopf zuordnet ist, gehalten ist. An ihrem hinteren Endbereich ist die innere Brennkammerwand an der äußeren Brennkammerwand fixiert. Die Nut ist zwischen der äußeren Brennkammerwand und einem Hitzeschild ausgebildet.

Bei der erfindungsgemäßen Lösung ist es möglich, die erste, kalte Brennkammerwand so auszubilden, wie dies aus dem Stand der Technik bekannt ist, nämlich als gefügtes Blechteil. Die innenliegende zweite, heiße Brennkammerwand kann aus einem Blechmaterial oder in Form von gegossenen Segmenten oder Schindeln hergestellt werden. Durch die Lagerung in einer Nut an der Grundplatte ist es möglich, eine Längsverschiebbarkeit zu ermöglichen, welche insbesondere auch thermische Ausdehnungen zulässt, ohne dass die Gefahr von Beschädigungen besteht. Am hinteren Ende ist die innere Brennkammerwand (Schindel) in der Nähe der Hochdruckturbine fixiert. Diese Fixierung kann erfindungsgemäß beispielsweise durch Schrauben oder einen sich um 360° erstreckenden Klemmring oder ähnliche Lösungen, beispielsweise Krallen, erfolgen. Erfindungsgemäß liegt somit am hinteren Bereich der inneren Brennkammerwand eine formschlüssige Fixierung vor.

In günstiger Weiterbildung der Erfindung kann vorgesehen sein, dass die innere Brennkammerwand segmentiert ausgebildet ist, wobei sich die Segmente über die gesamte Länge der Brennkammer erstrecken können.

Besonders günstig kann es sein, wenn der vordere Endbereich der inneren Brennkammerwand dichtungsartig ausgebildet ist, beispielsweise mittels eines zusätzlichen Ringflansches oder ähnlichem. Hierdurch wird zusätzlich eine Abdichtung gewährleistet, die jedoch die Längsverschiebbarkeit des vorderen Endbereichs der inneren Brennkammerwand nicht beeinträchtigt.

Die Befestigung oder Fixierung des hinteren Endes der Brennkammerwand kann in günstiger Weise den jeweiligen baulichen Anforderungen angepasst werden, beispielsweise durch Schrauben, welche, bezogen auf die Durchströmungsrichtung oder eine Mittelsachse der Brennkammer radial oder axial angeordnet sind.

Als wesentlicher Vorteil ergibt sich erfindungsgemäß, dass die Kühlung der inneren Brennkammerwand auf ihrer gesamten Fläche optimal gestaltet werden kann. Da keine Stehbolzen vorhanden sind, ergeben sich auch keine Einschränkungen hinsichtlich der Wärmeübertragung.

Ein weiterer Vorteil einer bevorzugten Ausgestaltung der Erfindung liegt darin, dass es möglich ist, die Dichtlippe zum Austrittsdüsenleitschaufelring so auszubilden, dass diese bei einem Austausch der inneren Brennkammerwand mit erneuert werden kann, ohne dass die gesamte Brennkammerkonstruktion betroffen ist.

Im Folgenden wird die Erfindung anhand von Ausführungsbeispielen in Verbindung mit der Zeichnung beschrieben. Dabei zeigt:
- Fig. 1: eine schematische Darstellung eines Gasturbinentriebwerks gemäß der vorliegenden Erfindung;
- Fig. 2: eine Längs-Schnittansicht einer Brennkammer gemäß dem Stand der Technik;
- Fig. 3: eine Ansicht, analog Fig. 2, eines ersten Beispiels, welches nicht Teil der Erfindung ist;
- Fig. 4 bis 6: unterschiedliche Ausführungsformen der vorderen Lagerung der inneren Brennkammerwand, welche nicht Teil der Erfindung sind;
- Fig. 7 bis 12: unterschiedliche Ausgestaltungsformen der hinteren Lagerung der Brennkammerwand;
- Fig. 13: eine Ansicht, analog der Fig. 3, eines Ausführungsbeispiels der Erfindung;
- Fig. 14 bis 16: unterschiedliche Ausführungsformen der vorderen Lagerung der inneren Brennkammerwand; und
- Fig. 17 und 18: unterschiedliche Ausgestaltungsformen der hinteren Lagerung der Brennkammerwand.

Das Gasturbinentriebwerk 110 gemäß Fig. 1 ist ein allgemein dargestelltes Beispiel einer Turbomaschine, bei der die Erfindung Anwendung finden kann. Das Triebwerk 110 ist in herkömmlicher Weise ausgebildet und umfasst in Strömungsrichtung hintereinander einen Lufteinlass 111, einen in einem Gehäuse umlaufenden Fan 112, einen Mitteldruckkompressor 113, einen Hochdruckkompressor 114, eine Brennkammer 115, eine Hochdruckturbine 116, eine Mitteldruckturbine 117 und eine Niederdruckturbine 118 sowie eine Abgasdüse 119, die sämtlich um eine zentrale Triebwerksmittelachse 101 angeordnet sind.

Der Mitteldruckkompressor 113 und der Hochdruckkompressor 114 umfassen jeweils mehrere Stufen, von denen jede eine in Umfangsrichtung verlaufende Anordnung fester stationärer Leitschaufeln 120 aufweist, die allgemein als Statorschaufeln bezeichnet werden und die radial nach innen vom Triebwerksgehäuse 121 in einem ringförmigen Strömungskanal durch die Kompressoren 113, 114 vorstehen. Die Kompressoren weisen weiter eine Anordnung von Kompressorlaufschaufeln 122 auf, die radial nach außen von einer drehbaren Trommel oder Scheibe 125 vorstehen, die mit Naben 126 der Hochdruckturbine 116 bzw. der Mitteldruckturbine 117 gekoppelt sind.

Die Turbinenabschnitte 116, 117, 118 weisen ähnliche Stufen auf, umfassend eine Anordnung von festen Leitschaufeln 123, die radial nach innen vom Gehäuse 121 in den ringförmigen Strömungskanal durch die Turbinen 116, 117, 118 vorstehen, und eine nachfolgende Anordnung von Turbinenschaufeln 124, die nach außen von einer drehbaren Nabe 126 vorstehen. Die Kompressortrommel oder Kompressorscheibe 125 und die darauf angeordneten Schaufeln 122 sowie die Turbinenrotornabe 126 und die darauf angeordneten Turbinenlaufschaufeln 124 drehen sich im Betrieb um die Triebwerksmittelachse 101.

Die Fig. 2 zeigt eine Längs-Schnittansicht einer aus dem Stand der Technik bekannten Brennkammerwand in vergrößerter Darstellung. Dabei ist eine Brennkammer 1 mit einer Mittelachse 25 dargestellt, welche einen Brennkammerkopf 3, eine Grundplatte 8 und ein Hitzeschild 2 umfasst. Eine Brennerdichtung ist mit dem Bezugszeichen 4 versehen. Die Brennkammer 1 weist eine äußere kalte Brennkammerwand 7 auf, an welcher eine innere, heiße Brennkammerwand 6 befestigt ist. Zur Zuführung von Mischluft sind Zumischlöcher 5 vorgesehen. Auf die Darstellung von Prallkühllöchern und Effusionslöchern wurde der Übersichtlichkeit halber verzichtet.

Die innere Brennkammerwand 6 ist mit Bolzen 13 versehen, welche als Gewindebolzen ausgeführt sind und mittels Muttern 14 verschraubt sind. Am ausströmseitigen Ende der Brennkammer 1 ist eine Dichtlippe 20 für eine Streifendichtung zur Austrittsdüsenleitschaufel vorgesehen. Die Lagerung der Brennkammer 1 erfolgt über Brennkammerflansche 12 und Brennkammeraufhängungen 11.

In den folgenden Ausführungsbeispielen sind gleiche Teile mit gleichen Bezugsziffern versehen. Gleiche Teile und gleiche Lösungsaspekte sind bei den unterschiedlichen Ausführungsbeispielen nicht jeweils nochmals detailliert beschrieben, es wird diesbezüglich auf den Text der anderen Ausführungsbeispiele verwiesen.

Die Fig. 3 zeigt ein erstes Beispiel einer Brennkammer, welche nicht Teil der Erfindung ist. Die Brennkammer ist grundsätzlich so aufgebaut, wie die in Fig. 2 gezeigte Brennkammer. Dies bedeutet, dass sie ebenfalls eine äußere kalte Brennkammerwand 7 sowie eine innere, heiße Brennkammerwand 6 aufweist. Die Lagerung erfolgt ebenfalls über Brennkammeraufhängungen 11 und Brennkammerflansche 12. Auch die Dichtlippe 20 ist entsprechend dargestellt. Am vorderen Ende ist ein Brennkammerkopf 3, ein Hitzeschild 2, eine Grundplatte 8 und eine Brennerdichtung 4 vorgesehen.

Bei diesem Beispiel ist an der Grundplatte 8 eine Nut 16 ausgebildet, in welche ein vorderes Ende 15 der inneren Brennkammerwand 6 längsverschiebbar eingeführt ist.

Der hintere Bereich der inneren Brennkammerwand 6 ist mittels Befestigungsschrauben 19a an der äußeren Brennkammerwand 7 fixiert. In diesem Bereich spielt die Kühlung keine so entscheidende Rolle mehr, so dass dieser Bereich thermisch nicht extrem beansprucht wird.

Die Fig. 4 bis 6 zeigen jeweils unterschiedliche Ausgestaltungsvarianten der Befestigung der inneren Brennkammerwand 6 an der Grundplatte 8. Bei allen drei Ausführungsbeispielen weist die Grundplatte 8 eine Ringnut 16 auf. In die Ringnut 16 ist
das vordere Ende der inneren Brennkammerwand 6 längsverschiebbar eingeführt. Bei dem in Fig. 4 gezeigten Ausführungsbeispiel wird die Nut 16 durch einen umlaufenden Steg 17 gebildet, so wie dies auch in dem Ausführungsbeispiel der Fig. 6 ersichtlich ist. Bei dem Ausführungsbeispiel der Fig. 5 ist die Nut 16 als umlaufende Ringnut in das Material der Grundplatte 8 eingearbeitet. Bei dem Ausführungsbeispiel der Fig. 4 weist das vordere Ende der inneren Brennkammerwand 6 eine ringartige Verdickung auf, welche sowohl zur Lagerung als auch zur Abdichtung dient. In schematischer Darstellung ist ein Prallkühlloch 9 und ein Effusionsloch 10 dargestellt.

Bei dem Beispiel der Fig. 5 ist das kopfseitige Ende 15 der inneren Brennkammerwand 6 ebenfalls als umlaufender Ring-Steg ausgebildet und dient ebenfalls zur Abdichtung und Abstützung. Das Bezugszeichen 24 bezeichnet ein zusätzliches Luftloch in der Grundplatte 8.

Das Beispiel der Fig. 6 zeigt eine abgewinkelte Ausgestaltung des kopfseitigen Endes 15 der inneren Brennkammerwand 6. Dieses ist in der durch den umlaufenden Steg 17 gebildeten Nut 16 gelagert.

Die Fig. 7 bis 12 zeigen unterschiedliche Ausgestaltungsformen der hinteren Lagerung der inneren Brennkammerwand 6. In Fig. 7 ist eine Lösung gezeigt, bei welcher eine Befestigungsschraube 19a in radialer Richtung eingeschraubt ist. Die Dichtlippe 20 ist an der äußeren Brennkammerwand 7 ausgebildet. Als Alternative hierzu zeigt die Fig. 8 ein Ausführungsbeispiel, bei welchem die Dichtlippe 20 an der inneren Brennkammerwand 6 ausgebildet ist und eine abgewinkelte Ringform aufweist, welche sich gegen das Ende der äußeren Brennkammerwand 7 anlegt.

Bei den Ausführungsbeispielen der Fig. 9 bis 12 ist die Befestigungsschraube 19b jeweils in Axialrichtung eingeführt. Hierzu ist die innere Brennkammerwand 6 abgewinkelt ausgebildet. Die Fig. 10 zeigt eine Ausgestaltungsvariante, bei welcher zwei Dichtlippen 20 vorgesehen sind.

Bei den Ausführungsbeispielen gemäß den Fig. 11 und 12 ist ein zusätzlicher Klemmring 21 vorgesehen, welcher als Umfangsring ausgebildet ist oder als segmentierte Kralle ausgestaltet sein kann. Gemäß Fig. 11 trägt der Klemmring 21 die

Dichtlippe 20. Eine ähnliche Lösung ist in Fig. 12 beschrieben, wobei zusätzlich ein Überhang 23 vorgesehen ist, um den Klemmring 21 oder die Nut 22 vor Heißgasen zu schützen.

Die Fig. 13 zeigt ein erfindungsgemäßes Ausführungsbeispiel in analoger Darstellung zur Fig. 3. Bei diesem Ausführungsbeispiel ist das vordere, kopfseitige Ende 15 der inneren, heißen Brennkammerwand 6 zwischen der äußeren, kalten Brennkammerwand 7 und dem Hitzeschild 2 in einem zwischen diesen Bauteilen ausgebildeten Schlitz längsverschiebbar geführt.

Die äußere kalte Brennkammerwand 7 kann konventionell aufgebaut werden. Die innere (heiße) Brennkammerwand 6 wird aus Blech (360°) oder (möglicherweise gegossenen bzw. gesinterten) Segmenten (oder Schindeln) ausgebildet, welche sich dadurch auszeichnen, dass die heißgasseitige Verkleidung vorne zwischen der Grundplatte 8 oder der kalten Brennkammerwand 7 und dem Hitzeschild 2 um den Brenner so geführt wird, dass eine Längsverschieblichkeit ermöglicht wird. Am hinteren Ende (nahe der Turbine) wird die heiße Brennkammerwand 6 fixiert, zum Beispiel durch Schrauben oder einen Klemmring (360°) bzw. Krallen (einzelne Segmente). Da zwischen den beiden Brennkammerwänden 6, 7 ein Hohlraum 29 ausgebildet sein muss, ist es vorteilhaft, das kopfseitige Ende 15 der Schindel 6 aufzudicken, um diesen Abstand einzustellen. Auch kann es vorteilhaft sein, die Bauteiltoleranzen durch eine gewisse radiale Flexibilität auszugleichen. Dies kann durch ein Umbiegen 26 des heißseitigen Bleches in eine C- bzw. U-Form oder durch Einbringen einer Wellenprägung 27 erfolgen. In den Fig. 14 und 15 sind unterschiedlichste Ausgestaltungsvarianten hierzu dargestellt. An dem Hitzeschild 2 ist jeweils ein Stützring 28 ausgeformt, welcher die innere Brennkammerwand 6 abstützt. Gemäß Fig. 14 ist das kopfseitige Ende 15 verdickt ausgebildet, so wie auch in Fig. 4 dargestellt. Die Fig. 15 zeigt eine Variante des umgebogenen Bereichs 26, während die Fig. 16 eine Wellenprägung darstellt. Ähnliche Details können auch bei der gegossenen bzw. gesinterten Variante eingebracht werden. Auch am turbinenseitigen Ende der heißen Brennkammerwand 6 muss der Abstand zur Kaltseite überbrückt werden. Hierzu kann eine Stufe in die heiße Seite eingeprägt werden, so dass die Befestigung (Ring oder Segment) nicht als vorspringende Stufe der Heißgasströmung ausgesetzt wird, so wie dies in den Fig. 17 und 18 gezeigt ist. Alternativ könnte auch eine umlaufende Nut im
heißgasseitigen Bauteil eingebracht werden, so dass die Halteklammer nicht die volle Temperaturlast trägt und somit aus einem preiswerteren Material hergestellt werden kann.

### Bezugszeichenliste:

- 1: Brennkammer
- 2: Hitzeschild
- 3: Brennkammerkopf
- 4: Brennerdichtung
- 5: Zumischloch
- 6: innere, heiße Brennkammerwand/Segment/Schindel
- 7: äußere, kalte Brennkammerwand
- 8: Grundplatte
- 9: Prallkühlloch
- 10: Effusionsloch
- 11: Brennkammeraufhängung
- 12: Brennkammerflansch
- 13: Bolzen
- 14: Mutter
- 15: kopfseitiges Ende der inneren, heißen Brennkammerwand 6
- 16: Nut in Grundplatte 8
- 17: umlaufender Steg auf Grundplatte
- 18: zu Nut 16 bzw. Steg 17 passender Steg an Schindel 6
- 19: Befestigungsschraube der Schindel (a: vertikal, b: horizontal)
- 20: Dichtlippe für Streifendichtung zur Austrittsdüsenleitschaufel (NGV)
- 21: Klemmring (360°) oder -kralle (segmentiert)
- 22: Nut oder Stufe in der inneren, heißen Brennkammerwand 6 zum Eingriff des Klemmrings 21
- 23: Überhang an der inneren, heißen Brennkammerwand 6 zum Schutz von Klemmring und Nut oder Stufe vor den Heißgasen
- 24: Luftloch
- 25: Mittelachse
- 26: umgebogener Bereich
- 27: Wellenprägung
- 28: Stützring
- 29: Hohlraum
- 101: Triebwerksmittelachse
- 110: Gasturbinentriebwerk / Kerntriebwerk
- 111: Lufteinlass
- 112: Fan
- 113: Mitteldruckkompressor (Verdichter)
- 114: Hochdruckkompressor
- 115: Brennkammer
- 116: Hochdruckturbine
- 117: Mitteldruckturbine
- 118: Niederdruckturbine
- 119: Abgasdüse
- 120: Leitschaufeln
- 121: Triebwerksgehäuse
- 122: Kompressorlaufschaufeln
- 123: Leitschaufeln
- 124: Turbinenschaufeln
- 125: Kompressortrommel oder -scheibe
- 126: Turbinenrotornabe
- 127: Auslasskonus

## Patentansprüche

1. Brennkammer einer Gasturbine mit einer äußeren Brennkammerwand (7), mit einer inneren Brennkammerwand (6), mit einem Brennkammerkopf (3), mit einem Hitzeschild (2) und mit einer Grundplatte (8), wobei die innere Brennkammerwand (6) an ihrem, bezogen auf die Durchströmungsrichtung der Brennkammer, vorderen Endbereich längsverschiebbar in einer Nut (16), welche im Bereich des Brennkammerkopfes (3) und der dort angeordneten Grundplatte (8) ausgebildet ist, gehalten ist und an ihrem hinteren ausströmseitigen Endbereich an der äußeren Brennkammerwand (7) fixiert ist, **dadurch gekennzeichnet, dass** die Nut (16) zwischen der äußeren Brennkammerwand (7) und dem Hitzeschild (2) ausgebildet ist.

2. Brennkammer nach Anspruch 1, **dadurch gekennzeichnet, dass** die Fixierung des hinteren Endbereichs formschlüssig ausgebildet ist.

3. Brennkammer nach einem der Ansprüche 1 oder 2, **dadurch gekennzeichnet, dass** die Fixierung des hinteren Endbereichs mittels Schrauben (19) oder mittels eines Klemmrings (21) oder mittels Krallen ausgebildet ist.

4. Brennkammer nach einem der Ansprüche 1 bis 3, **dadurch gekennzeichnet, dass** die innere Brennkammerwand (6) segmentiert ausgebildet ist.

5. Brennkammer nach einem der Ansprüche 1 bis 4, **dadurch gekennzeichnet, dass** die innere Brennkammerwand (6) mit Schindeln versehen ist und/oder Schindeln umfasst und/oder als Schindel ausgebildet ist.

6. Brennkammer nach einem der Ansprüche 1 bis 5, **dadurch gekennzeichnet, dass** der vordere Endbereich der inneren Brennkammerwand (6) eine Dichtung ausbildet.

7. Brennkammer nach einem der Ansprüche 3 bis 6, **dadurch gekennzeichnet, dass** der hintere Endbereich der inneren Brennkammerwand (6) mittels radial angeordneter oder mittels axial angeordneter Schrauben (19a, 19b) befestigt ist.

8. Brennkammer nach Anspruch 7, **dadurch gekennzeichnet, dass** die Schrauben (19a, 19b) angrenzend an eine Dichtlippe (20), welche ein Teil einer Dichtung zu einer Austrittsdüsenleitschaufel ist, anordenbar sind.

## Claims

1. Combustion chamber of a gas turbine having an outer combustion chamber wall (7), an inner combustion chamber wall (6) with a heat shield (2), a combustion chamber head (3) and a base plate (8), where the inner combustion chamber wall (6), at its front end area relative to the direction of flow through the combustion chamber, is held longitudinally movable in a groove (16) provided in the area of the combustion chamber head (3) and the base plate (8) there arranged, and is fixed to the outer combustion chamber wall (7) at its rear outflow-side end area, **characterized in that** the groove (16) is designed between the outer combustion chamber wall (7) and the heat shield (2).

2. Combustion chamber in accordance with Claim 1, **characterized in that** the rear end area is positively fixed.

3. Combustion chamber in accordance with one of the Claims 1 or 2, **characterized in that** fixing of the rear end area is provided by means of bolts (19) or by a clamping ring (21) or by means of claws.

4. Combustion chamber in accordance with one of the Claims 1 to 3, **characterized in that** the inner combustion chamber wall (6) is designed segmented.

5. Combustion chamber in accordance with one of the Claims 1 to 4, **characterized in that** the inner combustion chamber wall (6) is provided with tiles and/ or includes tiles and/ or is designed as a tile.

6. Combustion chamber in accordance with one of the Claims 1 to 5, **characterized in that** the front end area of the inner combustion chamber wall (6) forms a seal.

7. Combustion chamber in accordance with one of the Claims 3 to 6, **characterized in that** the rear end area of the inner combustion chamber wall (6) is fixed by means of radially arranged or axially arranged bolts (19a, 19b).

8. Combustion chamber in accordance with Claim 7, **characterized in that** the bolts (19a, 19b) are arrangeable adjacent to a sealing lip (20), which is part of a seal for an outlet nozzle guide vane.

## Revendications

1. Chambre de combustion d'une turbine à gaz présentant une paroi extérieure de la chambre de combustion (7), une paroi intérieure de la chambre de combustion (6) avec un écran thermique (2), une tête de chambre de combustion (3) et une plaque de base (8), sachant que la paroi intérieure de la chambre de combustion (6), sur son extrémité avant par rapport au sens d'écoulement à travers la chambre de combustion, est maintenue de manière à pouvoir être déplacée longitudinalement dans une rainure (16) située dans la zone de la tête de la chambre de combustion (3) et de la plaque de base (8) y étant disposée, et est fixée à la paroi extérieure de la chambre de combustion (7) sur son extrémité arrière côté évacuation, **caractérisée en ce que** la rainure (16) est conçue entre la paroi extérieure de la chambre de combustion (7) et l'écran thermique (2).

2. Chambre de combustion selon la revendication n° 1, **caractérisée en ce que** la fixation de l'extrémité arrière est réalisée par complémentarité de forme.

3. Chambre de combustion selon une des revendications n° 1 ou n° 2, **caractérisée en ce que** la fixation de l'extrémité arrière est réalisée au moyen de vis (19) ou d'une bague de serrage (21) ou de griffes.

4. Chambre de combustion selon une des revendications n° 1 à n° 3, **caractérisée en ce que** la paroi intérieure de la chambre de combustion (6) est segmentée.

5. Chambre de combustion selon une des revendications n° 1 à n° 4, **caractérisée en ce que** la paroi intérieure de la chambre de combustion (6) est pourvue de bardeaux et/ ou comprend des bardeaux et/ ou est conçue sous la forme d'un bardeau.

6. Chambre de combustion selon une des revendications n° 1 à n° 5, **caractérisée en ce que** l'extrémité avant de la paroi intérieure de la chambre de combustion (6) forme un joint.

7. Chambre de combustion selon une des revendications n° 3 à n° 6, **caractérisée en ce que** l'extrémité arrière de la paroi intérieure de la chambre de combustion (6) est fixée au moyen de vis (19a, 19b) disposées radialement ou axialement.

8. Chambre de combustion selon la revendication n° 7, **caractérisée en ce que** les vis (19a, 19b) peuvent être disposées au voisinage d'une lèvre d'étanchéité (20) qui constitue une partie d'un joint pour une aube directrice de buse de sortie.
